# EUROPÄISCHE PATENTSCHRIFT

(11) **EP 0 841 589 B1**
(45) Veröffentlichungstag und Bekanntmachung des Hinweises auf die Patenterteilung: **08.08.2001**
(21) Anmeldenummer: 98100165.4
(22) Anmeldetag: 26.04.1995
(51) Int. Cl.: G03C 1/74

(54) **Verfahren und Vorrichtung zur Vorhangbeschichtung eines bewegten Trägers**
Process and apparatus for curtain-coating of a moving substrate
Procédé et appareil pour le revêtement par rideau d'un support en mouvement

(43) Veröffentlichungstag der Anmeldung: 13.05.1998
(62) Teilanmeldung aus: 95810277.4
(73) Patentinhaber: ILFORD Imaging Switzerland GmbH, 1723 Marly 1 (CH)
(72) Erfinder: Gueggi, Markus, 1723 Marly (CH); Pasquier, Maurice, 1635 La Tour-de-Trême (CH); Schweizer, Peter, 3184 Wünnewil (CH)
(74) Vertreter: AMMANN PATENTANWAELTE AG BERN

(56) Entgegenhaltungen:
- EP-A- 0 139 211
- DE-A- 3 241 831
- PATENT ABSTRACTS OF JAPAN vol. 010, no. 219 (C-363), 31.Juli 1986 & JP 61 057265 A (KONISHIROKU PHOTO IND CO LTD), 24.März 1986,

## Beschreibung

Die vorliegende Erfindung bezieht sich auf ein Verfahren und eine Vorrichtung zur Vorhangbeschichtung eines bewegten Trägers mit einem flüssigen Beschichtungsmaterial gemäss Oberbegriff von Patentanspruch 1. Bei dieser Beschichtung, insbesondere bei grosser Breite der Maschinen und grosser Geschwindigkeit, ergeben sich eine grosse Anzahl von Problemen, um den Vorhang zu stabilisieren und möglichst gleichmässig auf die Unterlage zu bringen.

Eines dieser Probleme besteht darin, dass durch die vor der Giesserlippe angeordneten Seitenbegrenzungsplatten Störungen entstehen, so beispielsweise Schichtdickenfehler im Randbereich, dadurch, dass die Giesslösung unter der Wirkung der Oberflächenspannung an den Seiten der Seitenbegrenzungsplatten in die Höhe steigt, falls die Seitenbegrenzungsplatten eine rechtwinklige Stirnseite aufweisen.

In dem Patent Abstracts of Japan, Vol. 13 No. 111 (C-577), 16. März 1989, ist eine Giesserlippe mit Seitenbegrenzungsplatten offenbart, deren ebenen Seiten bezüglich der Giesslösungsoberfläche einen nicht näher bestimmten Winkel θ bilden.

Es ist demgegenüber eine Aufgabe der vorliegenden Erfindung, ein Verfahren und eine Vorrichtung anzugeben, mit dem eine gleichmässige Beschichtung mit verringerten Schichtdickenfehler erzielt werden kann. Diese Aufgabe wird mit dem Verfahren gemäss den unabhängigen Patentansprüchen 1 und 5 gelöst. Weitere Vorteile sind in den abhängigen Ansprüchen definiert.

Die Erfindung wird im folgenden anhand einer Zeichnung eines Ausführungsbeispiels näher erläutert.
- Figur 1: zeigt in perspektivischer Sicht und schematisch einen Teil einer Vorhangsbeschichtungsanlage,
- Figur 2: zeigt in einem Längsschnitt Teile der Vorrichtung,
- Figur 3: ist ein Schnitt gemäss der Linie III-III in Figur 2,
- Figur 4: zeigt in perspektivischer Sicht ein Detail der erfindungsgemässen Vorrichtung, und
- Figur 5: zeigt einen Schnitt gemäss der Linie V-V.

In Figur 1 ist schematisch ein Teil einer Beschichtungs-Vorrichtung als Teil einer Anlage dargestellt. Man erkennt die Giesserplatten 1, siehe auch Figur 4, mit den seitlich angebrachten Seitenbegrenzungsplatten 2, womit die Giesslösung 3 für die jeweilige Giessbreite begrenzt wird. An der Lippe 4 der Giesserfrontplatte 5 beginnt der freie Fall des Vorhanges. Von diesem Punkt an muss der Vorhang 6 durch die Seitenführungen 7 stabilisiert werden. Ohne diese Seitenführungen würde sich der Vorhang unter der Wirkung der Oberflächenspannung gegen die Mitte zusammenziehen.

Die Beschichtungsvorrichtung weist ferner einen zu beschichtenden Träger 8 auf, der um die Giesswalze 9 und unter der Beschichtungsvorrichtung geführt wird. In Figur 1 ist auch der Drehsinn der Giesswalze eingezeichnet.

Bei vorliegender Vorrichtung wird der seitenbegrenzende Flüssigkeitsfilm nicht mehr parallel zur Giesslösung, bzw. zum Giessvorhang eingeleitet, sondern quer dazu, das heisst, siehe insbesondere Figur 3, der Flüssigkeitsfilm 10 wird parallel zur strömungsbegrenzenden Vorderwand 7' der Seitenführung 7 eingeleitet, wobei der Flüssigkeitsfilm 10 in einer Nut 14 in der Seitenführung fliesst und einen Teil der Vorderwand der Seitenführung bildet. Wie aus Figur 2 hervorgeht, wird die Flüssigkeit, beispielsweise Wasser oder eine Wasser/Gelatinelösung, durch einen Dosierschlitz 11 eingeführt, wobei das Schlitzende 12 derart geformt ist, dass der Flüssigkeits-Film 10 regelmässig und mit gleichförmiger Dicke die Nut in der Seitenführung hinabströmt.

Dadurch wird erreicht, dass der Flüssigkeitsfilm und damit auch die Berührungslinie 13 zwischen Giessvorhang 6 und Flüssigkeitsfilm 10 ortsstabil ist, womit unkontrollierte wellenförmige Bewegungen im Vorhang vermieden werden. Zum Flüssigkeitsfilm können Zusätze wie Netzmittel und/oder Substanzen zur Erhöhung der elektrischen Leitfähigkeit beigegeben werden.

Am unteren Ende der Seitenführungen ist je ein Messer 15 angebracht, dessen äussere Geometrie an sich bekannt ist. Insbesondere weist auch dieses Messer, um Strömungs-Ablösungen zu vermeiden, eine Vorderkante 16 auf, die bezüglich der Innenseite der Seitenführung einen spitzen Winkel α von 0 - 30°, beispielsweise 10° bildet.

An der Oberseite 17 des Messers ist in der Seitenführung ein Absaugschlitz 18 angeordnet, dessen Höhe 0,05 - 0,5 mm beträgt, siehe Fig. 2. Dieser Schlitz 18 ist über einen Absaugkanal 19 mit einem Ventilator oder sonstigen Unterdruckanlage verbunden, um den abgeschnittenen Vorhangrand sowie den Flüssigkeitsfilm 10 abzusaugen. Dabei werden mit dem Messer 15 einige mm des Vorhanges abgeschnitten. Das Absaugen des Flüssigkeitsfilms sowie des Vorhangrandes bewirkt eine wesentliche Stabilisierung des Vorhanges. Durch das gleichzeitige Absaugen des meistens aus Wasser bestehenden Flüssigkeitsfilms mit der Gelatine enthaltenden Vorhangflüssigkeit wird eine Verdünnung der Gelatine erzielt und damit eine Verkrustung der Absaugwege verhindert.

Um den durch den komprimierten Vorhangrand an der Kante des Saugmessers gebildeten Wulst zu vermeiden, ist an der unteren Kante des Messers ein Saugschlitz 20 angeordnet, der über einen Kanal 21 mit einer Unterdruckanlage verbunden ist, die dieselbe wie für den Absaugschlitz 18 sein kann. Vorzugsweise enthält auch dieser Kanal eine Wasserspülung. Wie in Figur 2 dargestellt, entsteht dadurch ein Rand der Beschichtung 22, der ohne Verlust verwendet werden kann.

Die Messerhöhe an der Schneide S des Messers kann 1 - 15 mm betragen und es ist zweckmässig, den Saugschlitz ab einer Messerhöhe von 3 mm zu verwenden, während bei einer 1 Messerhöhe von 1 - 3 mm auf einen Absaugschlitz verzichtet werden kann.

Weitere Störungen können durch die vor der Giesserlippe angeordneten Seitenbegrenzungsplatten entstehen, so beispielsweise Schichtdickenfehler im Randbereich, dadurch dass die Giesslösung unter der Wirkung der OberflächenSpannung an den Seiten der Seitenbegrenzungsplatten in die Höhe steigt, falls die Seitenbegrenzungsplatten eine rechtwinklige Stirnseite aufweisen. In Abweichung von diesen vorbekannten Ausführungen werden die SeitenBegrenzungsplatten 2 der erfindungsgemässen Vorrichtung dicht auf die Giesserplatten 1 montiert, siehe Figuren 4 und 5, so dass sie sämtliche Giesserplatten und auch den Bogen 23 der Giesserfrontplatte 5 bis zur Giesserlippe 4 überdecken.

Aus Figur 5 geht hervor, dass die begrenzende Kante 25 der Seitenbegrenzungsplatten nicht senkrecht ist, sondern eine Schneide 24 aufweist, wobei diese Schneide einen Winkel von beispielsweise 60° einschliesst, das heisst, dass die beiden Kanten der Schneide mit der zur Beschichtung 22 Senkrechten einen Winkel β und Γ von je 10 - 80°, vorzugsweise 60 °, aufweisen. Dabei beträgt der Abstand H zwischen der Schneide 24 und der Oberfläche der Giesserplatten 0,3 - 2,5 mm, vorzugsweise 0,8 mm. Dadurch wird die Wirkung der Oberflächenspannung auf ein Minimum reduziert, und es werden seitliche Verschiebungen der Giesslösung weitgehendst vermieden.

Es ist selbstverständlich, dass die erfindungsgemässe Vorrichtung bezüglich der angegebenen Masse variiert werden kann und den verschiedensten Beschichtungsbedingungen und Giesslösungskombinationen angepasst werden kann. Während jede einzelne Massnahme bereits weitgehende Verbesserungen bezüglich der Qualität der Beschichtung führt, ergibt eine Kombination sämtlicher Verbesserungen, wie beispielsweise Absaugen der abgeschnittenen Ränder, Absaugen der beim Messer gestauten Giesslösung sowie Vermeidung der durch die Oberflächenspannung bedingten Schichtdickenunterschiede sowie die Führung eines dünnen Flüssigkeitsfilms entlang der Seitenbegrenzungsplatten eine besonders stabile Beschichtung, deren Ränder keine Materialverluste oder Trocknungsprobleme mehr verursachen.

## Patentansprüche

1. Verfahren zur Vorhangbeschichtung eines bewegten Trägers mit einem flüssigen Beschichtungsmaterial, insbesondere photographische Emulsionen, wobei die Giesslösung oberhalb der Giesserlippe (4) durch Seitenbegrenzungsplatten (2) geführt ist, deren ebenen Seiten bezüglich der Giesslösungsoberfläche einen Winkel bilden, dadurch gekennzeichnet, dass vermieden wird, dass die beiden Ränder der Giesslösung unter der Einwirkung der Oberflächenspannung an den Seiten der Seitenbegrenzungsplatten (2) steigen, indem in deren Seiten (25) eine Schneide (24) angeordnet wird.

2. Verfahren nach Anspruch 1, wobei dem geführten Vorhang (6) beidseitig ein Seitenfluss (10) zugeführt wird und die Breite des Vorhangs grösser ist als die Breite der Beschichtung auf dem Träger, dadurch gekennzeichnet, dass der Seitenfluss (10) quer zur Erstreckung des Vorhanges (6), parallel zur Vorderwand (7') der Seitenführungen (7) eingespeist wird.

3. Verfahren nach Anspruch 2, wobei beide Seiten des Vorhangs mittels Messer abgeschnitten werden, dadurch gekennzeichnet, dass die abgeschnittenen Seitenteile des Vorhangs (6) und des Seitenflusses (10) über einen Absaugschlitz (18) und Absaugkanal (19) abgesaugt werden.

4. Verfahren nach Anspruche 3, dadurch gekennzeichnet, dass zwecks Vermeidung eines Randwulstes von der Vorderkante des Messers gestaute Teile der Giesslösung durch Oeffnungen im Messer abgesaugt werden.

5. Vorrichtung zur Durchführung des Verfahrens nach Anspruch 1 mit Giesserplatten (1) und einer bogenförmigen Giesserfrontplatte, die in die Giesserlippe (4) mündet und beidseitig angebrachten Seitenbegrenzungsplatten (2) mit ebenen Seiten, die bezüglich der Giesslösungsoberfläche einen Winkel bilden, dadurch gekennzeichnet, dass die begrenzende Kante (25) der Seitenbegrenzungsplatten (2) eine Schneide (24) aufweist, dessen beiden Schenkel mit der zur Beschichtung (22) Senkrechten einen Winkel von 10 - 80°, vorzugsweise 60°, einschliessen.

6. Vorrichtung nach Anspruch 5, dadurch gekennzeichnet, dass die Seitenbegrenzungsplatten (2) dicht auf die Giesserplatten (1) montiert werden und die Giesserfrontplatte (5) bis zur Giesserlippe (4) überdecken.

7. Vorrichtung nach Anspruch 5 oder 6, dadurch gekennzeichnet, dass der Abstand (H) zwischen der Schneide (24) und der Oberfläche der Giesserplatten (1) 0,3 - 2,5 mm, vorzugsweise 0,8 mm beträgt.

8. Vorrichtung nach Anspruch 5, die ferner ausgebildet ist, dem geführten Vorhang (6) beidseitig einen Seitenfluss (10) zuzuführen wobei die Breite des Vorhangs grösser ist als die Breite der Beschichtung auf dem Träger, dadurch gekennzeichnet, dass oberhalb der Seitenführungen (7) je ein Dosierschlitz (11) angeordnet ist, dessen Schlitzende (12) ausgebildet ist, den Seitenfluss (10) parallel zur Vorderwand (7') der Seitenführung einzuspeisen.

9. Vorrichtung nach Anspruch 5, die ferner je ein Messer zum Abschneiden der beiden Seiten des Vorhangs aufweist, dadurch gekennzeichnet, dass an der Oberseite (17) jeden Messers (15) in der Seitenführung (7) ein Absaugschlitz (18) angeordnet ist, der mit einem Absaugkanal (19) verbunden ist, um die abgeschnittenen Seitenteile des Vorhangs (6) und des Seitenflusses (10) abzusaugen.

10. Vorrichtung nach Anspruch 9, dadurch gekennzeichnet, dass die Höhe des Absaugschlitzes (18) 0,05 - 0,5 mm beträgt.

11. Vorrichtung nach Anspruch 9 oder 10, dadurch gekennzeichnet, dass zwecks Vermeidung eines Randwulstes an der unteren Kante des Messers (15) ein Absaugschlitz (20) angeordnet ist, der mit einem Absaugkanal (21) verbunden ist.

12. Vorrichtung nach Anspruch 11, dadurch gekennzeichnet, dass der Absaugschlitz (18) an der Oberseite (17) jeden Messers (12) und/oder der Absaugschlitz (20) an der unteren Kante (21) des Messers mit einer Wasserspülung versehen ist.

## Revendications

1. Procédé de revêtement par rideau d'un support en mouvement avec une matière de revêtement liquide, plus particulièrement des émulsion photographiques, la solution de coulée étant guidée en amont de la lèvre de coulée (4) par des plaques de délimitation latérale (2) dont les côtés plans forment un angle par rapport à la surface de la solution de coulée, caractérisé en ce qu'une montée des deux bords de la solution de coulée sur les côtés des plaques de délimitation latérale (2) sous l'effet de la tension superficielle est évitée par le fait que les côtes de ces dernières sont munies d'un tranchant (24).

2. Procédé selon la revendication 1, dans lequel un flux latéral (10) est alimenté au rideau guidé (6) des deux côtés de celui-ci, et la largeur du rideau est supérieure à la largeur du revêtement sur le support, caractérisé en ce que le flux latéral (10) est alimenté transversalement à l'étendue du rideau (6) et parallèlement à la paroi frontale (7') des guidages latéraux (7).

3. Procédé selon la revendication 2, dans lequel les deux côtés du rideau sont coupés par des lames, caractérisé en ce que les parties latérales coupées du rideau (6) et du flux latéral (10) sont aspirées par une fente d'extraction (18) et un canal d'extraction (19).

4. Procédé selon la revendication 3, caractérisé en ce que les parties de la solution de coulée qui sont refoulées par l'arête avant de la lame, sont extraites par des ouvertures dans la lame pour éviter la formation d'un bourrelet.

5. Appareil pour la mise en oeuvre du procédé selon la revendication 1, comprenant des plaques de coulée (1) et une plaque de coulée frontale arquée qui mène vers la lèvre de coulée (4), ainsi que des plaques de délimitation latérale (2) dont les côtés plans forment un angle par rapport à la surface de la solution de coulée, caractérisé en ce que l'arête de délimitation (25) des plaques de délimitation latérale (2) comporte un tranchant (24) dont les deux côtés forment un angle compris entre 10° et 80°, préférablement de 60°, par rapport à la normale au revêtement.

6. Dispositif selon la revendication 5, caractérisé en ce que les plaques de délimitation latérale (2) sont montées de manière étanche sur les plaques de coulée (1) et couvrent la plaque de coulée frontale (5) jusqu'à la lèvre de coulée (4).

7. Dispositif selon la revendication 5 ou 6, caractérisé en ce que la distance (H) entre le tranchant (24) et la surface des plaques de coulée (1) est comprise entre 0,3 et 2,5 mm et préférablement égale à 0,8 mm.

8. Dispositif selon la revendication 5, permettant en outre d'alimenter un flux latéral (10) aux deux côtés du rideau guidé, la largeur du rideau étant supérieure à la largeur du revêtement sur le support, caractérisé en ce qu'une fente de dosage (11) est disposée au-dessus de chaque guidage latéral (7), l'extrémité (12) de la fente permettant d'alimenter ledit flux latéral (10) parallèlement à la paroi frontale (7') du guidage latéral.

9. Dispositif selon la revendication 5, présentant en outre des lames permettant de découper les deux bords du rideau, caractérisé en ce que le guidage latéral (7) comporte une fente d'extraction (18) sur le haut (17) de chaque lame (15), ladite fente étant reliée à un canal d'extraction (19) afin d'aspirer les parties latérales coupées du rideau (6) et du flux latéral (10).

10. Dispositif selon la revendication 9, caractérisé en ce que la hauteur de la fente d'extraction (18) est comprise entre 0,05 et 0,5 mm.

11. Dispositif selon la revendication 9 ou 10, caractérisé en ce que pour éviter la formation d'un bourrelet en bordure, une fente d'extraction (20) est disposée à l'arête inférieure de la lame (15), ladite fente étant reliée à un canal d'extraction (21).

12. Dispositif selon la revendication 11, caractérisé en ce que la fente d'extraction (18) sur le haut (17) de chaque lame (12) et/ou la fente d'extraction (20) à l'arête inférieure (21) de la lame comporte un système de rinçage à l'eau.

## Claims

1. Process for curtain coating a moving substrate with a liquid coating material, more particularly with photographic emulsions, the pouring solution upstream of the pouring lip (4) being guided by lateral limiter plates (2) whose flat sides form an angle with respect to the surface of the pouring solution, characterised in that the two edges of the pouring solution are kept from rising on the sides of the lateral limiter plates (2) under the effect of the surface tension by the fact that the sides (25) of the latter are provided with a cutting edge (24).

2. Process according to claim 1, where a lateral flow (10) is supplied to the guided curtain (6) on both sides thereof, and the width of the curtain is greater than the width of the coating on the substrate, characterised in that the lateral flow (10) is supplied transversely to the extension of the curtain (6) and in parallel to the front wall (7') of the lateral guides (7).

3. Process according to claim 2, where both sides of the curtain are cut by means of cutters, characterised in that the cut side portions of the curtain (6) and of the lateral flow (10) are extracted by means of an extracting slit (18) and an extracting channel (19).

4. Process according to claim 3, characterised in that the portions of the coating solution which are stemmed by the front edge of the cutter are extracted through openings of the cutter in order to prevent the formation of a marginal bead.

5. Device for carrying out the process according to claim 1, comprising pouring plates (1) and an arcuate pouring front plate leading to the pouring lip (4), as well as lateral limiter plates (2) mounted on both sides whose plane sides form an angle with respect to the surface of the pouring solution, characterised in that the limiting edge (25) of the lateral limiter plates (2) comprises a cutting edge (24) whose two sides include an angle comprised between 10 and 80°, preferably of 60°, with respect to the normal of the coating (22).

6. Device according to claim 5, characterised in that the lateral limiter plates (2) are tightly mounted on the pouring plates (1) and cover the pouring front plate (5) up to the pouring lip (4).

7. Device according to claim 5 or 6, characterised in that the distance (H) between the cutting edge (24) and the surface of the pouring plates (1) is comprised between 0.3 and 2.5 mm and preferably equal to 0.8 mm.

8. Device according to claim 5, further designed to supply a lateral flow (10) to both sides of the guided curtain (6), the width of the curtain being greater than the width of the coating on the substrate, characterised in that a metering slit (11) is disposed above each lateral guide (7) whose slit end (12) is designed to supply the lateral flow (10) in parallel to the front wall (7') of the lateral guide.

9. Device according to claim 5, comprising respective cutters in order to cut off both sides of the curtain, characterised in that the lateral guide (7) is provided on the upper side (17) of each cutter (15) with an extracting slit (18) which is connected to an extracting channel (19) in order to extract the cut sides of the curtain (6) and of the lateral flow (10).

10. Device according to claim 9, characterised in that the height of the extracting slit (18) is comprised between 0.05 and 0.5 mm.

11. Device according to claim 9 or 10, characterised in that the lower edge of the cutter (15) comprises an extracting slit (20) which is connected to an extracting channel in order to prevent the formation of a marginal bead.

12. Device according to claim 11, characterised in that the extracting slit (18) on the upper side (17) of each cutter (12) and/or the extracting slit (20) at the lower edge (21) of the cutter is provided with a water flushing system.
